# EUROPÄISCHE PATENTSCHRIFT

(11) **EP 0 158 777 B1**
(45) Veröffentlichungstag und Bekanntmachung des Hinweises auf die Patenterteilung: **13.04.1988**
(21) Anmeldenummer: 85101203.9
(22) Anmeldetag: 06.02.1985
(51) Int. Cl.: D06J 1/00

(54) **Vorrichtung zur Herstellung von Knautschplissee-Faltenmustern in Stoffbahnen**
Device for crumpling and irregularly pleating a fabric
Dispositif pour froisser une étoffe et créer des plis irréguliers

(30) Priorität: 18.04.1984 DE 3414678
(43) Veröffentlichungstag der Anmeldung: 23.10.1985
(73) Patentinhaber: Kleber, Kurt, D-6842 Bürstadt (DE)
(72) Erfinder: Kleber, Kurt, D-6842 Bürstadt (DE)
(74) Vertreter: Helber, Friedrich G., Dipl.-Ing.

(56) Entgegenhaltungen:
- EP-A- 0 021 450
- EP-A- 0 079 429
- DE-A- 2 932 495
- US-A- 3 987 519

## Beschreibung

Die Erfindung betrifft eine Vorrichtung zur Herstellung von dauerfixierten Knautschplissee-Faltenmustern in Stoffbahnen mit einem beheizbaren Knautschrohr, an dessen einem Ende ein oszillierend antreibbares Einpreßorgan vorgesehen ist, mit welchem die zu einem Strang geformte Stoffbahn partieweise aufeinanderfolgend in das Knautschrohr geschoben, zusammengepreßt und schließlich am gegenüberliegenden Ende herausgepreßt wird, sowie ein Verfahren zur Behandlung der Stoffbahnen im Anschluß an die Erzeugung der Knautschplisseefalten.

Röcke und Kleider aus plissierten, d. h. mit einem dauerfixierten Faltenmuster versehenen Stoffen, sind fester Bestandteil der Damenmode, wobei eine maschinelle Herstellung von Falten in Stoffbahnen bisher überwiegend in Form des sogenannten Maschinenplissees erfolgte, bei dem in einer Plissiermaschine mit sogenannten Faltenmessern sich quer über die Stoffbahn erstreckende, parallele Falten gleicher Breite eingefaltet und diese Falten in einem Kalander mit wenigstens einer beheizten Walze durch Wärmeeinwirkung dauerfixiert werden. In einzelnen Stoffzuschnitten, z.B. Rockzuschnitten für glockig aufspringende weite Damenröcke, wurden auch Faltenmuster in Form von Sonnenplissee und - in neuerer Zeit - auch in Form des sogenannten Kunstplissee erzeugt, indem die Zuschnitte zwischen entsprechend dem Faltenmuster vorgefalzte Plissierformen aus steifem Karton von Hand eingelegt und anschließend zusammengespannt werden, die dann in sogenannten Dämpfschränken oder Autoklaven durch Einwirkung von Heißdampf und anschließender Trocknung dauerfixiert werden.

Neben der Erzeugung regelmäßiger Falten in Stoffbahnen ist auch die kontinuierliche Herstellung von sogenanntem Knitterplissee in Stoffbahnen bekannt (DE-A-31 45 404), bei welchem die ursprünglich glatte Stoffbahn zu einem schlauchförmigen Strang geformt und der Strang dann unter Durchmesserverringerung durch eine langgestreckte rohrförmige Düse relativ geringen Durchmessers hindurchgezogen wird, in welcher gleichzeitig Heißdampf auf den Stoffbahn-Strang zur Einwirkung gebracht wird. Nach Durchlaufen der Düse wird der Stoffbahn-Strang aufgefaltet, auseinandergezogen und getrocknet, wobei das in der Düse erzeugte Knitterfaltenmuster fixiert wird. Auf diese Weise hergestellte Knitterfaltenmuster weisen unregelmäßig breite und lange, jedoch überwiegend in Stoffbahn-Längsrichtung orientierte Falten auf.

Schließlich sind auch bereits Vorrichtungen zur Erzeugung von Knautschplissee-Faltenmustern in Stoffbahnen bekannt geworden (US-A-3 987 519 ; DE-A-29 32 495), bei welchen die Stoffbahn - anstatt durch eine Knitterdüse gezogen - in ein Knautschrohr gestopft, zusammengepreßt und die dabei entstehenden Falten durch Einwirkung von Heißdampf und anschließende Trocknung fixiert werden. Das auf diese Weise erzeugte Knautschplissee-Faltenmuster unterscheidet sich vom zuvor erwähnten Knitterfaltenmuster dadurch, daß die erzeugten Falten keine überwiegende Richtung der Orientierung ihrer Falten aufweisen, sondern völlig regellos verlaufen. Bei den bekannten Vorrichtungen ist das den Stoffbahn-Strang in das Knautschrohr einpressende Organ entweder ein mit Drahtbürsten mit gegen die Einpreßrichtung geneigten Drahtborsten versehener, oszillierend angetriebener Ring, der mit entsprechenden Drahtbürsten am eintrittsseitigen Ende des Knautschrohrs zusammenwirkt (US-A-3 987 519) bzw. ein ebenfalls oszillierend hin- und herbewegter Preßring, wobei das Zurückziehen der Stoffbahn aus dem Knautschrohr beim Rückhub des Preßrings durch dann am Stoffbahn-Strang angelegte Klemmbacken verhindert wird (DE-A-29 32 495). Der Vorschub des Stoffbahn-Strangs in das Knautschrohr mittels Drahtbürsten verbietet sich aber bei dünnen und empfindlichen, feinfädigen Stoffen, welche durch die Drahtborsten perforiert und möglicherweise sogar beschädigt werden können. Andererseits stellt das Erfordernis des mit dem Hub des Preßrings synchronisierten Antriebs der Klemmbacken eine Komplizierung der Vorrichtung dar. In beiden Fällen ist die Verdichtung des Stoffbahn-Strangs im Knautschrohr und somit auch die Schärfe der sich bildenden Knautschfalten von der Reibung zwischen der Innenwand des Knautschrohrs und dem Stoffbahnpfropfen abhängt. Bei sich ändernden Reibungsverhältnissen zwischen dem Stoffbahn-Pfropfen und dem Knautschrohr infolge unterschiedlicher Stoffbahn-Materialien ändert sich also auch die Schärfe des Faltenmusters, ohne daß eine Beeinflussung möglich wäre.

Demgegenüber liegt der Erfindung die Aufgabe zugrunde, eine Vorrichtung zur Herstellung von dauerfixierten Knautschplissee-Faltenmustern in Stoffbahnen mit hoher Leistung zu schaffen, welche die Verarbeitung der unterschiedlichsten Stoffe ermöglicht, ohne daß Beschädigungen durch den Stopfvorgang oder - vor allem bei dickeren Stoffen - undeutliche Faltenmuster zu befürchten sind.

Ausgehend von einer Vorrichtung der eingangs erwähnten Art wird diese Aufgabe erfindungsgemäß dadurch gelöst, daß dem Eintrittsende des Knautschrohrs ein Strang-Zuführrohr mit im Vergleich zum Durchmesser des Knautschrohrs verkleinertem Durchmesser vorgeschaltet ist, welches einen geradlinigen, etwa mittig fluchtend zum Knautschrohr ausgerichteten Endabschnitt aufweist, der über einen gekrümmten Übergangsabschnitt in einen zum Endabschnitt geneigten Einführabschnitt übergeht, daß das Einpreßorgan ein durch eine Öffnung in der Wandung des gekrümmten Übergangsabschnitts in den Endabschnitt eintretender Stößel ist, und daß der Endabschnitt des Strang-Zuführrohrs wenigstens eine, vorzugsweise mehrere Durchgangsbohrung(en) aufweist, welche außen an eine Unterdruckquelle angeschlossen ist bzw. sind. Der Stoffbahn-Strang wird beim Zurückziehen des Stößels also durch die Ansaugwirkung des an den Durchgangsbohrungen anliegenden Vakuums gegen Zurückziehen gehalten, wobei durch Verringerung des Vakuums auch bei sehr empfindlichen Stoffen eine Beschädigung mit Sicherheit ausgeschlossen werden kann.

Der Anschluß der Durchgangsbohrung(en) an die Unterdruckquelle erfolgt vorzugsweise dadurch, daß der Endabschnitt des Strang-Zuführrohrs in dem mit der Durchgangsbohrung bzw. den Durchgangsbohrungen versehenen Bereich von einer im wesentlichen geschlossenen Kammer umgeben ist, die ihrerseits über eine entsprechende Leitung an die Unterdruckquelle anschließbar ist.

Der zwischen der Außenwandung des Strang-Zuführrohrs und der Innenwandung des eintrittsseitigen Endes des Knautschrohrs bestehende Zwischenraum ist vorzugsweise durch eine Ringwand dicht verschlossen, welche einerseits das Strang-Zuführrohr im Knautschrohr zentriert und andererseits den Zutritt von Umgebungsluft ins Knautschrohr bzw. den Austritt von gegebenenfalls ins Knautschrohr eingebrachtem Dampf verhindert.

In vorteilhafter Weiterbildung der Erfindung ist das austrittsseitige Ende des Knautschrohrs durch einen verschwenkbar angelenkten Deckel verschließbar, welcher federnd in die das austrittsseitige Ende des Knautschrohrs verschließende Stellung vorgespannt ist, wobei die Vorspannung des den Deckel in die Schließstellung drängenden Federorgan vorzugsweise veränderbar ist, um den Öffnungswiderstand, welchen der Deckel dem Austritt des im Knautschrohr zusammengepreßt befindlichen Teil des Stoffbahn-Strangs beim kontinuierlichen Nachpressen von noch nicht behandeltem Stoffbahnmaterial entgegensetzt, in Abhängigkeit vom jeweils zu behandelnden Material bzw. der Schärfe der zu erzeugenden Knautschfalten einstellen zu können.

Von Vorteil ist es dabei, wenn das den Deckel in die Schließstellung vorspannende Federorgan ein Gasfeder-Element ist, dessen Federkraft durch Beaufschlagung mit Druckluft bzw. Entlüftung in der gewünschten Weise veränderbar ist. In einem bevorzugten Ausführungsbeipiel der Erfindung weist die Vorrichtung wenigstens einen in an sich bekannter Weise ins Innere des Knautschrohrs mündenden, an einer Heißdampfquelle anschließbaren Heißdampf-Einlaß auf.

Dabei kann der Heißdampf-Einlaß von einer oder mehreren Durchgangsbohrung(en) in der den Zwischenraum zwischen dem Strang-Zuführrohr und dem Knautschrohr verschließenden Ringwand gebildet werden, wobei dann an die Durchgangsbohrung(en) je eine mit einer Heißdampfquelle verbindbare Leitung angeschlossen ist.

Alternativ kann der Heißdampf-Einlaß auch von einer oder mehreren Durchgangsbohrung(en) in der Wandung des Knautschrohrs selbst gebildet werden.

Um das Knautschrohr zu beheizen, können auf seiner Außenwand elektrische Widerstands-Heizelemente angeordnet sein, wobei zur Vermeidung von Überhitzungen zweckmäßig in die elektrische Zuleitung zu den Widerstandsheizelementen ein die Wandungstemperatur des Knautschrohrs abtastender und vorzugsweise verstellbarer Thermostatschalter eingeschaltet ist.

Alternativ kann auf der Außenwandung des Knautschrohrs auch eine mit einem flüssigen, gasförmigen oder dampfförmigen Heizmedium durchströmbare Rohrschlange angeordnet sein, welche die über das Heizmedium zugeführte Wärme auf die Wandung des Knautschrohrs überträgt.

Eine weitere Möglichkeit der Beheizung des Knautschrohrs besteht darin, daß das Knautschrohr wenigstens über einen Teil seiner Längserstreckung von einem Mantelrohr konzentrisch umgeben ist, dessen lichter Innendurchmesser größer als der Außendurchmesser des Knautschrohrs ist, wobei die an den stirnseitigen Enden zwischen der Außenfläche des Knautschrohrs und der Innenfläche des Mantelrohrs bestehenden ringförmigen Zwischenräume durch Ringwände dicht verschlossen sind und so zwischen dem Knautsch- und dem Mantelrohr eine Heizkammer gebildet ist, die einen Einlaß und einen Auslaß für ein flüssiges, gas- oder dampfförmiges Heizmedium aufweist.

Wenn für die Beheizung des Knautschrohrs Heißdampf verwendet wird, der zusätzlich auch zur Einwirkung auf das Stoffbahn-Material gebracht werden soll, kann der Auslaß auch von einer oder mehreren Durchgangsbohrung(en) in dem vom Mantelrohr umgebenen Teil des Knautschrohrs gebildet werden. Der zunächst zur Beheizung des Knautschrohrs eingespeiste Heißdampf tritt dann ins Innere des Knautschrohrs aus.

Bei einer Beheizung des Knautschrohrs mit unter Überdruck stehendem Heißdampf und anschließender Behandlung des Stoffbahn-Materials mit dem Heißdampf in der vorstehend angedeuteten Weise, empfiehlt es sich, der Durchgangsbohrung bzw. den Durchgangsbohrungen eine Drosseleinrichtung vorzuschalten, in welcher der unter Überdruck in die Heizkammer einführte Heißdampf vor dem Überströmen ins Innere des Knautschrohrs entspannt wird. Auf diese Weise kann der Überdruck des Heißdampfs in der Heizkammer und somit auch seine Temperatur in der Heizkammer oberhalb von 100 °C gehalten werden.

Dabei ist zwischen der Durchgangsbohrung bzw. den Durchgangsbohrungen und der Drosseleinrichtung in der Heizkammer zweckmäßig eine Rohrschlange eingeschaltet, durch deren Wandung hindurch der in der Drosseleinrichtung entspannte und zur Durchgangsbohrung strömende Dampf von dem in die Heizkammer eingeführten unter Überdruck stehenden Heißdampf nacherwärmt wird. Durch diese Nacherwärmung wird beim Drosselvorgang aus dem Dampf kondensierendes Wasser wieder in Dampfform überführt, wodurch Verfärbungen oder Flecken vermieden werden, die bei empfindlichen Stoffen bei Einwirkung von Kondenswasser entstehen könnten.

Die Erfindung ist in der folgenden Beschreibung zweier Ausführungsbeispiele in Verbindung mit der Zeichnung näher erläutert, und zwar zeigt :
Fig. 1 eine schematische Seitenansicht einer Anlage zur kontinuierlichen Herstellung von dauerfixierten Knautschplissee-Faltenmustern in ursprünglich glatten Stoffbahnen;
Fig. 2 einen Längsmittelschnitt durch ein erstes Ausführungsbeispiel einer die eigentliche Knautsch-Station der in Fig. 1 gezeigten Anlage darstellenden Vorrichtung ; und
Fig. 3 einen Längsmittelschnitt eines zweiten Ausführungsbeispiels der, die Knautsch-Station bildenden Vorrichtung.

Die in Figur 1 gezeigte in ihrer Gesamtheit mit 10 bezeichnet Anlage weist an ihrem rechten Ende ein Gestell 12 zur drehbaren Halterung einer zu einer Rolle 14 ausgewickelten glatten Stoffbahn 1_6 auf. Die Stoffbann 16 wird von einem dem Gestell 12 benachbart angeordneten Gestell 18 mit motorisch angetriebenen Walzen abgezogen und dann der den Gegenstand der Erfindung bildenden Knautsch-Station 20 zugeführt, in welcher die Stoffbahn 16 zunächst zu einem Strang zusammengenommen, der Strang dann in Transportrichtung zusammengepreßt und vorzugsweise unter Durchströmung mit Heißdampf erwärmt wird, wodurch die beim Zusammenpressen gebildeten unregelmäßigen Falten scharfkantig ausgebildet werden. Nach dem Austritt aus der Knautsch-Station 20 wird der noch heiße und gegebenenfalls etwas feuchte geknautschte Stoffbahn-Strang 16 in einem Zwischenspeicher 22 abgelegt, wo er bereits etwas abkühlen und die Feuchtigkeit ausdampfen kann. Durch ein weiteres Gestell 24 mit motorisch angetriebenen Walzen wird die immer noch strangförmige geknautschte Stoffbahn aus dem Zwischenspeicher 22 abgezogen und einer nur schematisch dargestellten Auffaltstation 26 zugeführt, in welcher der Strang in Querrichtung geöffnet und auseinandergefaltet wird, ohne daß hierbei die Bruchkanten der bei der Knautschbehandlung erzeugten Falten vollständig ausgezogen werden. Durch Aufblasen erhitzter Luft auf die auseinandergefaltete Stoffbahn 16 wird diese vollständig durchgetrocknet und durchläuft dann eine Kühlstrecke 28, bevor sie - nunmehr mit einem unregelmäßigen Muster aus Knautschfaltenkanten versehen - in einem Gestell 30 zu einer Rolle 32 aufgewickelt wird.

Ein Ausführungsbeispiel des inneren Aufbaus der den eigentlichen Knautsch-Arbeitsgang, d. h. das Zusammenpressen der zuvor bereits zu einem Strang zusammengenommenen Stoffbahn und die Wärme- und ggf. Dampfbehandlung ausführenden Vorrichtung 34 in der Knautsch-Station 20 ist in Fig. 2 dargestellt. Die Vorrichtung 34 weist ein langgestrecktes, auf seiner Außenseite durch eine Wicklung aus elektrischen Widerstands-Heizelementen 36 beheizbares zylindrisches Knautschrohr 38 auf, welches zweckmäßig aus rostfreiem Stahl hergestellt ist. Am linken austrittsseitigen Ende des Knautschrohrs 38 ist ein ebenfalls beheizbarer metallischer Deckel 40 derart schwenkbar angelenkt, daß er von der dargestellten geschlossenen Stellung in eine den Austritt des Knautschrohrs 38 freigebende Stellung hochschwenkbar ist. Durch eine im dargestellten Fall als Gasfeder-Element 42 dargestellte Feder wird der Deckel 40 mit einer gewissen - und durch Änderung des Gasdrucks im Federelement 42 veränderbaren - Vorspannung auf das Knautschrohrende gedrückt.

Eintrittsseitig ist dem Knautschrohr 38 ein Strang-Zuführrohr 44 vorgeschaltet, welches einen etwa mittig fluchtend in das einlaßseitige Ende des Knautschrohrs 38 eingeführten und dort gehaltenen geradlinigen Endabschnitt 46 aufweist, der über einen gekrümmten Übergangsabschnitt 48 in einen zum Endabschnitt 46 schräg ausgerichteten Einführabschnitt 50 übergeht. Durch eine Öffnung in der Wandung des Übergangsabschnitts 48 ist das Vorderende eines etwa mittig in den Endabschnitt 46 eintretenden Stößels 52 längsverschieblich hindurchgeführt, der durch eine (nicht gezeigte) beispielsweise von einer pneumatischen Kolben-Zylinder-Einheit gebildete Antriebsvorrichtung oszillierend antreibbar ist. Der Endabschnitt 46 ist über einen Teil seiner Länge von einem bis auf einen Anschlußstutzen 54 allseits abgedichteten Gehäuse 56 umgeben, welches also auf der Außenwandung des Endabschnitts 46 eine Kammer 58 bildet, die über den Anschlußstutzen 54 an eine Vakuumquelle anschließbar ist. Innerhalb des Gehäuses 56 sind im Endabschnitt 46 des Strang-Zuführrohrs 44 mehrere Durchgangsbohrungen 60 vorgesehen, über welche das in der Kammer 58 erzeugte Vakuum auf den im Strang-Zuführrohr 44 befindlichen Stoffbahn-Strang einwirkt. Dieses Vakuum hat das Bestreben, den Stoffbahn-Strang an die Innenwandung des Endabschnitts 46 anzusaugen, wodurch der oszillierende Stößel 52 aus dem Endabschnitt 46 zurückgezogen werden kann, ohne gleichzeitig den Stoffbahn-Strang zurückzuziehen. Beim Vorschieben des Stößels 52 reicht der Unterdruck dagegen nicht aus und der über den Einführabschnitt 50 eintretende Stoffbahn-Strang wird zwangsläufig ins Innere des Knautschrohrs 38 vorgeschoben und dort zusammengepreßt und verdichtet.

Der zwischen der Außenwandung des in das Knautschrohr 38 eintretenden Endes des Zuführrohr-Endabschnitts 46 und der Innenwandung des Knautschrohrs 38 bestehende ringförmige Zwischenraum ist durch eine eingeschweißte Ringwand 62 verschlossen. In einer Durchgangsbohrung 64 in dieser Ringwand 62 mündet das Ende einer Druckleitung 66, über welche von einer Heißdampfquelle aus unter Überdruck stehender überhitzter Heißdampf HD zugeführt und ins Innere des Knautschrohrs 38 eingeblasen werden kann. Um zu verhindern, daß der in das Knautschrohr 38 eingeblasene Heißdampf sich im Anfahrzustand oder nach Außerbetriebnahme der Vorrichtung im Knautschrohrinnern kondensiert und möglicherweise dann zu Fleckenbildung in einer zu bearbeitenden Stoffbahn führt, sind entlang der tiefsten Mantellinie des Knautschrohrs 38 eine Anzahl von Bohrungen 68 vorgesehen, welche in einen äußeren Kondensat-Abfuhrkanal 70 münden, aus dem das Kondensat über ein Kondensatventil 72 abgeführt werden kann. Dabei ist darauf hinzuweisen, daß während des-Betriebs der Vorrichtung 34 infolge der Beheizung des Knautschrohrs 38 eine Kondensatbildung nicht zu befürchten ist.

Anstelle der beschriebenen elektrischen Beheizung durch zweckmäßig über einen einstellbaren Thermostatschalter gesteuerte Widerstandsheizelemente, kann die Beheizung des Knautschrohrs auch durch flüssige, gasförmige oder dampfförmige Heizmedien erfolgen. Die Widerstandsheizelemente 36 sind dann als durch eine auf der Außenwandung des Knautschrohrs 38 angeordnete, von erhitztem Wärmesträgeröl, erhitzter Luft Oder Heißdampf durchströmte Rohrschlange ersetzt zu denken.

In Figur 3 ist ein Ausführungsbeispiel gezeigt, in welchem die Beheizung des Knautschrohrs 38 mittels des Heißdampfs HD erfolgt, der dann auch zur Behandlung des in das Knautschrohr 38 eingepreßten Stoffbahn-Strangs dient. Zu diesem Zweck ist das Knautschrohr 38 von einem Mantelrohr 74 konzentrisch umgeben, dessen lichter Innendurchmesser größer als der Außendurchmesser des Knautschrohrs 38 ist. Die an den stirnseitigen Enden zwischen der Außenfläche des Knautschrohrs 38 und der Innenfläche des Mantelrohrs 74 bestehenden ringförmigen Zwischenräume sind durch Ringwände oder Flansche 76, 78 dicht verschlossen, wodurch zwischen dem Knautschrohr 38 und dem Mantelrohr 74 eine Heizkammer 80 gebildet ist, die über eine Bohrung 82 im Flansch 78 mit Heißdampf HD beschickbar ist. Der beispielsweise mit einer Temperatur von 160 °C und einem Druck von 6 bar in die Heizkammer 80 eintretende Heißdampf durchströmt die Heizkammer und tritt dann in den Einlaß eines auf der Innenseite des Flanschs 76 innerhalb der Heizkammer 80 vorgesehenen Drosselventils 84 ein, dessen Auslaß an eine in einer Vielzahl von Windungen um das Knautschrohr 38 herumgeführte Rohrschlange 86 angeschlossen ist, deren anderes Ende in eine Durchgangsbohrung 88 in der Wandung des Knautschrohrs mündet. Die Drosselwirkung des Drosselventils 84 ist durch eine Bohrung 90 im Flansch 76 hindurch von außen einstellbar, so daß also der in der Heizkammer 80 herrschende Dampfdruck und somit auch die Temperatur des Dampfs in der Heizkammer 80 über die Einstellung des Drosselventils 84 beeinflußbar ist. In dem die Rohrschlange 86 nach dem Austritt aus dem Drosselventil 84 strömenden Dampf ist der Druck dagegen bereits weitgehend entspannt, so daß sich seine Temperatur erniedrigt und er seine relative Feuchtigkeit erhöht.

Durch den Nacherwärmungseffekt des Dampfs beim Durchströmen der Rohrschlange 86 wird aber das Entstehen von Kondensat während des Betriebs der Vorrichtung verhindert.

## Patentansprüche

1. Vorrichtung zur Herstellung von dauerfixierten Knautschplissee-Faltenmustern in Stoffbahnen mit einem beheizbaren Knautschrohr, an dessen einem Ende ein oszillierend antreibbares Einpreßorgan vorgesehen ist, mit welchem die zu einem Strang geformte Stoffbahn partieweise aufeinanderfolgend in das Knautschrohr geschoben, zusammengepreßt und schließlich am gegenüberliegenden Ende herausgepreßt wird, dadurch gekennzeichnet, daß dem Eintrittsende des Knautschrohrs (38) ein Strang-Zuführrohr (44) mit im Vergleich zum Durchmesser des Knautschrohrs (38) verkleinertem Durchmesser vorgeschaltet ist, welches einen geradlinigen, etwa mittig fluchtend zum Knautschrohr (38) ausgerichteten Endabschnitt (46) aufweist, der über einen gekrümmten Übergangsabschnitt (48) in einen zum Endabschnitt (46) geneigten Einführabschnitt (50) übergeht, daß das Einpreßorgan ein durch eine Öffnung in der Wandung des gekrümmten Übergangsabschnitts (48) in den Endabschnitt (46) eintretender Stößel (52) ist, und daß der Endabschnitt (46) des Strang-Zuführrohrs (44) wenigstens eine, vorzugsweise mehrere Durchgangsbohrung(en) (60) aufweist, welche außen an eine Unterdruckquelle angeschlossen ist bzw. sind.

2. Vorrichtung nach Anspruch 1, dadurch gekennzeichnet, daß der Endabschnitt (46) des Strang-Zuführrohrs (44) in dem mit der Durchgangsbohrung bzw. den Durchgangsbohrungen (60) versehenen Bereich von einer im wesentlichen geschlossenen Kammer (58) umgeben ist, welche an eine Unterdruckquelle angeschlossen ist.

3. Vorrichtung nach Anspruch 1 oder 2, dadurch gekennzeichnet, daß der zwischen der Außenwandung des Strang-Zuführrohrs (44) und der Innenwandung des eintrittsseitigen Endes des Knautschrohrs (38) bestehende Zwischenraum durch eine Ringwand (62) dicht verschlossen ist.

4. Vorrichtung nach einem der Ansprüche 1 bis 3, dadurch gekennzeichnet, daß das austrittsseitige Ende des Knautschrohrs (38) durch einen verschwenkbar angelenkten Deckel (40) verschließbar ist, welcher federnd in die das austrittseitige Ende des Knautschrohrs (38) verschließende Stellung vorgespannt ist.

5. Vorrichtung nach Anspruch 4, dadurch gekennzeichnet, daß die Vorspannung des den Deckel (40) in die Schließstellung drängenden Federorgans (42) veränderbar ist.

6. Vorrichtung nach Anspruch 4 oder 5, dadurch gekennzeichnet, daß das den Decket:(40) in die Schließstellung vorspannende Federorgan ein Glasfeder-Element (42) ist.

7. Vorrichtung nach einem der Ansprüche 4 bis 6, dadurch gekennzeichnet, daß der Deckel (40) beheizbar ausgebildet ist.

8. Vorrichtung nach einem der Ansprüche 1 bis 7, gekennzeichnet durch wenigstens einen ins Innere des Knautschrohrs (38) mündenden, an eine Heißdampfquelle anschließbaren Heißdampf-Einlaß (64 ; 88).

9. Vorrichtung nach Anspruch 3 und 8, dadurch gekennzeichnet, daß der Heißdampf-Einlaß von einer oder mehreren Durchgangsbohrung(en) 64) in der den Zwischenraum zwischen dem Strang-Zuführrohr (44) und dem Knautschrohr (38) verschließenden Ringwand (62) gebildet wird, und daß an die Durchgangsbohrung(en) (64) je eine mit einer Heißdampfquelle verbindbare Leitung (66) angeschlossen ist.

10. Vorrichtung nach Anspruch 8, dadurch gekennzeichnet, daß der Heißdampf-Einlaß von einer oder mehreren Durchgangsbohrung(en) (88) in der Wandung des Knautschrohrs (38) selbst gebildet wird.

11. Vorrichtung nach einem der Ansprüche 1 bis 10, dadurch gekennzeichnet, daß das Knautschrohr (38) durch auf seiner Außenwandung angeordnete elektrische Widerstands-Heizelemente (36) beheizt ist.

12. Vorrichtung nach Anspruch 11, dadurch gekennzeichnet, daß in die elektrische Zuleitung zu den Widerstands-Heizelementen (36) ein die Wandungstemperatur des Knautschrohrs (38) abtastender Thermostatschalter eingeschaltet ist.

13. Vorrichtung nach einem der Ansprüche 1 bis 10, dadruch gekennzeichnet, daß auf der Außenwandung des Knautschrohrs (38) eine mit einem flüssigen, gasförmigen oder dampfförmigen Heizmedium durchströmbare Rohrschlange angeordnet ist.

14. Vorrichtung nach einem der Ansprüche 1 bis 10, dadurch gekennzeichnet, daß das Knautschrohr (38) wenigstens über einen Teil seiner Längserstreckung von einem Mantelrohr (74) konzentrisch umgeben ist, dessen lichter Innendurchmesser größer als der Außendurchmesser des Knautschrohrs (38) ist, wobei die an den stirnseitigen Enden zwischen der Außenfläche des Knautschrohrs (38) und der Innenfläche des Mantelrohrs (74) bestehenden ringförmigen Zwischenra- üme durch Ringwände (Flansche 76 ; 78) dicht verschlossen sind und so zwischen dem Knautschund dem Mantelrohr eine Heizkammer (80) gebildet ist, die einen Einlaß (82) und einen Auslaß (88) für ein flüssiges, gas- oder dampfförmiges Heizmedium aufweist.

15. Vorrichtung nach Anspruch 14, dadurch gekennzeichnet, daß der Auslaß von einer oder mehreren Bohrung(en) (88) in dem vom Mantelrohr (74) umgebenen Teil des Knautschrohrs (38) gebildet wird.

16. Vorrichtung nach Anspruch 15 für eine Beheizung mit unter Überdruck stehendem Heißdampf (HD), dadurch gekennzeichnet, daß der Durchgangsbohrung (88) bzw. den Durchgangsbohrungen eine Drosseleinrichtung (84) vorgeschaltet ist, in welcher der unter Überdruck in die Heizkammer (80) eingeführte Heißdampf (HD) vor dem Überströmen ins Innere des Knautschrohrs (38) entspannt wird.

17. Vorrichtung nach Anspruch 16, dadurch gekennzeichnet, daß zwischen der Durchgangsbohrung (88) bzw. den Durchgangsbohrungen und der Drosseleinrichtung (84) in der Heizkammer (80) eine Rohrschlange (86) eingeschaltet ist, durch deren Wandung hindurch der in der Drosseleinrichtung (84) entspannte und zur Durchgangsbohrung (88) strömende Dampf von dem in die Heizkammer (80) eingeführten unter Überdruck stehenden Heißdampf (HD) nacherwärmt wird.

## Claims

1. Device for producing permanently set crumple pleat crease patterns in fabric webs using a heatable crumple tube at one end of which there is provided an oscillatingly driveable stuffing element with which the fabric web in rope form is batchwise successively inserted into the crumple tube, compressed and finally forced out at the opposite end, characterized in that when there is provided upstream of the entry end of the crumple tube (38) a rope feed tube (44) which has a smaller diameter than the crumple tube (38) and which also has a straight-lined end section (46) which is approximately centrally aligned with the crumple tube (38) and which, via a curvilinear transition section (48), turns into a feed-in section (50) which is inclined towards the end section, in that the stuffer element is a ram (52) which enters the end section through an opening in the wall of the curvilinear transition section (48), and in that the end section of the rope feed tube (44) has at least one, preferably more, throug-hole(s) (60) which is or are connected on the outisde to a vacuum source.

2. Device according to Claim 1, characterized in that the end section (46) of a rope feed tube (44) is surrounded in the area provided with the through-hole(s) (60) by a substantially sealed chamber (58) which is connected to a vacuum source.

3. Device according to Claim 1 or 2, characterized in that the gap existing between the outer surface of the rope feed tube (44) and the inner surface of the entry side end of the crumple tube (38) is tightly sealed by an annular wall (62).

4. Device according to any one of Claims 1 to 3, characterized in that the exit side end of the crumple tube (38) is sealable by a pivotably jointed lid (40) which is springingly pretensioned into the position sealing the exit side end of the crumple tube (38).

5. Device according to Claim 4, characterized in that the pretension of the spring element (42) forcing the lid (40) into the sealing position is variable.

6. Device according to Claim 4 or 5, characterized in that the spring element pretensioning the lid (40) into the sealing position is a gas spring element (42).

7. Device according to any one of Claims 4 to 6, characterized in that the lid (40) is constructed to be heatable.

8. Device according to any one of Claims 1 to 7, characterized by at least one superheatable steam inlet (64 ; 88) which is connectable to a superheated steam source and ends in the interior of the crumple tube (38).

9. Device according to Claims 3 and 8, characterized in that the superheated steam inlet is formed by one or more through-hole(s) (64) in the annular wall (62) sealing the gap between the rope feed tube (44) and the crumple tube (38), and in that the through-hole(s) (64) are each connected to a line (66) connectable to a superheated steam source.

10. Device according to Claim 8, characterized in that the superheated steam inlet is formed by one or more through-hole(s) (88) in the wall of the crumple tube (38) itself.

11. Device according to any one of Claims 1 to 10, characterized in that the crumple tube (38) is heated by electrical resistance heating elements (36) arranged on its outer surface.

12. Device according to Claim 11, characterized in that a thermostat switch which senses the wall temperature of the crumple tube (38) is connected into the electrical line to the resistance heating elements (36).

13. Device according to any one of Claims 1 to 10, characterized in that on the outer surface of the crumple tube (38) there is arranged a coiled pipe perfusablewith a liquid, gaseous or vaporous heating medium.

14. Device according to any one of Claims 1 to 10, characterized in that the crumple tube (38) is concentrically surrounded over at least a part of its longitudinal extension by a jacket tube (74) whose clear internal diameter is greater than the outer diameter of the crumple tube (38), and the annular gaps existing at the front side ends between the outer surface of the crumple tube (38) and the inner surface of the jacket tube (74) are tightly sealed by annular walls (flange 76 ; 78) and in this way there is formed between the crumple tube and the jacket tube a heating chamber (80) which has an inlet (82) and an outlet (88) for a liquid, gaseous or vaporous heating medium.

15. Device according to Claim 14, characterized in that the outlet is formed by one or more hole(s) (88) in the part of the crumple tube (38) which is surrounded by the jacket tube (74).

16. Device according to Claim 15 for heating with superheated steam (HD) under superatmospheric pressure, characterized in that upstream of the through-hole (88) or the through-holes there is connected a throttle device (84) in which the superheated steam (HD) introduced under superatmospheric pressure into the heating chamber (80) is let down before flowing on into the interior of the crumple tube (38).

17. Device according to Claim 16, characterized in that between the through-hole (88) or the through-holes and the throttle device (84) in the heating chamber (80) there is connected a coiled pipe (86) through the walls of which the steam let down in the throttle device (84) and flowing towards the through-hole (88) is reheated by the superheated steam (HD) introduced under superatmospheric pressure into the heating chamber (80).

## Revendications

1. Dispositif pour produire de façon permanente des dessins de plissement en plissé froissé dans des bandes d'étoffe à l'aide d'un tube de froissement pouvant être chauffé, à une extrémité duquel il est prévu un organe de pressage pouvant être entraîné de façon oscillante et à l'aide duquel la bande d'étoffe profilée en forme de ruban est engagée partie par partie successivement dans le tube de froissement, est comprimée et est finalement éjectée à l'extrémité opposée, caractérisé en ce qu'il est prévu, avant l'extrémité d'entrée du tube de froissement (38), un tube d'introduction de ruban (44) ayant un diamètre réduit par comparaison au diamètre du tube de froissement (38) et qui comporte une partie extrême rectiligne (46), orientée à peu près dans l'alignement du tube de froissement (38) et qui se prolonge, par l'intermédiaire d'une partie incurvée de transition (48), dans une partie d'introduction (50) inclinée par rapport à la partie extrême (46), en ce que l'organe de pressage est un poussoir (52) pénétrant au travers d'une ouverture ménagée dans la paroi de la partie incurvée de transition (48) dans la partie extrême (46) et en ce que la partie extrême (46) du tube d'introduction de ruban (44) comporte au moins un, de préférence plusieurs trous de traversée (60), qui est ou sont reliés extérieurement à une source de dépression.

2. Dispositif selon la revendication 1, caractérisé en ce que la partie extrême (46) du tube d'introduction de ruban (44) est entourée, dans la zone pourvue du ou des trous de traversée (60), par une chambre (58) sensiblement fermée, qui est reliée à une source de dépression.

3. Dispositif selon une des revendications 1 ou 2, caractérisé en ce que le volume intermédiaire existant entre la paroi extérieure du tube d'introduction de ruban (44) et la paroi intérieure de l'extrémité d'entrée du tube de froissement (38) est obturé de façon étanche par une paroi annulaire (62).

4. Dispositif selon une des revendications 1 à 3. caractérisé en ce que l'extrémité de sortie du tube de froissement (38) peut être obturée par un couvercle (40) articulé de façon pivotante et qui est précontraint élastiquement dans la position d'obturation de l'extrémité de sortie du tube de froissement (38).

5. Dispositif selon la revendication 4, caractérisé en ce que la précontrainte de l'organe élastique (42) poussant le couvercle (40) dans la position de fermeture est modifiable.

6. Dispositif selon une des revendications 4 ou 5, caractérisé en ce que l'organe élastique rappelant le couvercle (40) dans la position de fermeture est un élément élastique à gaz (42).

7. Dispositif selon une des revendications 4 à 6, caractérisé en ce que le couvercle (40) est agencé de façon à pouvoir être chauffé.

8. Dispositif selon une des revendications 1 à 7, caractérisé par au moins une entrée de vapeur surchauffée (64 ; 88) débouchant à l'intérieur du tube de froissement (38) et pouvant être raccordée à une source de vapeur surchauffée.

9. Dispositif selon les revendications 3 et 8, caractérisé en ce que l'entrée de vapeur surchauffée est constituée par un ou plusieurs trous de traversée (64) ménagés dans la paroi annulaire (62) obturant le volume intermédiaire existant entre le tube d'entrée de ruban (44) et le tube de froissement (38) et en ce que le ou les trous de traversée (64) sont respectivement reliés à un conduit (62) pouvant être raccordé à une source de vapeur surchauffée.

10. Dispositif selon la revendication 8, caractérisé en ce que l'entrée de vapeur surchauffée est constituée par un ou plusieurs trous de traversée (88) ménagés dans la paroi du tube de froissement (38 proprement dit.

11. Dispositif selon une des revendications 1 à 10, caractérisé en ce que le tube de froissement (38) est chauffé par des éléments de chauffage électrique par résistance (36) disposés sur sa paroi extérieure.

12. Dispositif selon la revendication 11, caractérisé en ce qu'un contacteur à thermostat, captant la température de paroi du tube de froissement (38), est branché dans le conducteur électrique d'alimentation des éléments de chauffage par résistance (36).

13. Dispositif selon une des revendications 1 à 10, caractérisé en ce que sur la paroi extérieure du tube de froissement (38), est disposé un serpentin tubulaire pouvant être parcouru par un agent de chauffage sous forme liquide, gazeuse ou de vapeur.

14. Dispositif selon une des revendications 1 à 10, caractérisé en ce que le tube de froissement (38) est entouré concentriquement, au moins sur une partie de sa longueur, par un tube-enveloppe (74) dont le diamètre intérieur est supérieur au diamètre extérieur du tube de froissement (38), les volumes intermédiaires de forme annulaire existant aux extrémités frontales entre la surface extérieure du tube de froissement (38) et la surface intérieure du tube-enveloppe (74) étant obturés de façon étanche par des parois annulaires (brides 76 ; 78) de façon à former ainsi, entre le tube de froissement et le tube-enveloppe, une chambre de chauffage (80) qui comporte une entrée (82) et une sortie (88) pour un agent de chauffage sous forme liquide, gazeuse ou de vapeur.

15. Dispositif selon la revendication 14, caractérisé en ce que la sortie est constituée par un ou plusieurs trous (88) ménagés dans la partie du tube de froissement (38) qui est entourée par le tube-enveloppe (74).

16. Dispositif selon la revendication 15 pour chauffage avec de la vapeur surchauffée (HD) en surpression, caractérisé en ce que, en amont du ou des trous (88) de traversée, il est prévu un dispositif d'étranglement (84) dans lequel la vapeur surchauffée (HD), introduite en surpression dans la chambre de chauffage (80), est détendue avant de s'écouler à l'intérieur du tube de froissement (38).

17. Dispositif selon la revendication 16, caractérisé en ce qu'entre le trou de traversée (88) ou les trous de traversée et le dispositif d'étranglement (84), il est prévu dans la chambre de chauffage (80) un serpentin tubulaire (86) dont la paroi assure un post-chauffage de la vapeur détendue dans le dispositif d'étranglement (84) et s'écoulant vers le trou de traversée (88) au moyen de la vapeur surchauffée (HD) placée en surpression et introduite dans la chambre de chauffage (80).
